# EUROPÄISCHE PATENTSCHRIFT

(11) **EP 0 014 737 B1**
(45) Veröffentlichungstag und Bekanntmachung des Hinweises auf die Patenterteilung: **19.01.1983**
(21) Anmeldenummer: 79104186.6
(22) Anmeldetag: 29.10.1979
(51) Int. Cl.: B41J 9/38

(54) **Elektromagnetische Betätigungsvorrichtung**
Electromagnetic actuator
Commande électromagnétique

(30) Priorität: 29.12.1978 US 974298
(43) Veröffentlichungstag der Anmeldung: 03.09.1980
(73) Patentinhaber: International Business Machines Corporation, Armonk, N.Y. 10504 (US)
(72) Erfinder: Tamulis, John Carl, Binghamton, NY 13905 (US)
(74) Vertreter: Böhmer, Hans Erich, Dipl.-Ing.

## Beschreibung

Die Erfindung betrifft eine elektromagnetische Betätigungsvorrichtung, gemäß dem Oberbegriff des Anspruchs 1, bei welcher das eigentliche Betätigungselement oder der Anker gegen eine Vorspannungskraft gespannt gehalten wird und selektiv für einen Arbeitshub ausgelöst werden kann. In manchen Anwendungsgebieten, wie z. B. bei Zeilendruckern, werden magnetische Betätigungsvorrichtungen zum Antreiben der Druckhämmer benutzt und verwenden Kompensationsspulen, die bei Erregung der den Hammer anziehenden Kraft entgegenwirken und damit den Hammer zum Anschlag freigeben. Bei bekannten Betätigungsvorrichtungen ist der Auslösestrom für die Kompensationsspule relativ hoch, so daß zusätzliche Bauelemente erforderlich sind, um die Treiberschaltungen für die Wicklungen des Druckhammermagneten anzusteuern. Diese Bauelemente verursachen natürlich zusätzlichen Aufwand im Vergleich mit der Herstellung der Treiberstufen in integrierter Schaltungstechnik, wie dies heute bei den meisten Drucksteuerschaltungen der Fall ist.

Mit fortschreitender Entwicklung der Druckertechnik müssen solche Betätigungsvorrichtungen, nämlich die Druckhammermagnete, bei immer höheren Geschwindigkeiten arbeiten, woraus sich wiederum Schwierigkeiten bei der Ableitung der in der Druckhammermagnetspule auftretenden Wärme ergeben, weil die Einschaltzeit der Druckhammermagnete ständig zunimmt. Man hat schon versucht, diesen Schwierigkeiten dadurch zu begegnen, daß man die Masse der Druckhämmer verringerte, zusätzliche Wicklungen aufbrachte und Rückstellvorrichtungen für die Druckhämmer vorsah.

Aufgabe der Erfindung ist es also, eine elektromagnetische Betätigungsvorrichtung zu schaffen, bei der der Auslösestrom für die Kompensationsspule weiter verringert wird.

Die der Erfindung zugrunde liegende Aufgabe wird durch die Merkmale gemäß dem Anspruch 1 gelöst.

Der Permanentmagnet kann dabei zur Änderung des Luftspaltes sich entweder hin- und herbewegen oder aber rotieren und damit den magnetischen Widerstand zwischen dem Permanentmagneten und dem Kern zur Erzeugung einer sich zyklisch ändernden Flußdichte an den Polflächen des Polpaares zyklisch verändern, die das Betätigungselement halten.

Weitere Ausgestaltungen der Erfindung sind den Unteransprüchen zu entnehmen.

Die Erfindung wird nunmehr anhand von Ausführungsbeispielen in Verbindung mit den beigefügten Zeichnungen im einzelnen näher beschrieben.

In den Zeichnungen zeigt
Fig. 1 schematisch eine magnetische Betätigungsvorrichtung gemäß der Erfindung,
Fig. 2a, b und c den Verlauf der magnetischen Flußdichte, des Auslösestroms und des Arbeitshubs der Vorrichtung in Fig. 1 und
Fig. 3 schematisch eine weitere Ausführungsform der in Fig. 1 dargestellten Betätigungsvorrichtung, bei der ein rotierender Magnet zur Erzeugung der Änderungen in der Flußdichte verwendet wird.

Die magnetische Betätigungsvorrichtung gemäß der Erfindung besteht aus einem Kern 10, und einem Anker oder Betätigungseement 11, einem hin und her bewegbaren Permanentmagneten 12 und einer Kompensationsspule 13. Der Kern 10 ist aus einem magnetisch permeablen Material und weist ein erstes Polpaar 14, 15, ein zweites Polpaar 16, 17 und einen Mittelschenkel 18 auf. Das Betätigungselement 11 ist vorzugsweise aus magnetisch permeablem Material und kann beispielsweise aus Federstahl bestehen, obgleich dies nicht unbedingt erforderlich ist. Das Betätigungselement muß in jedem Fall eine magnetisch permeable Platte 20 aufweisen, die durch die Polflächen des Polpaars 14, 15 angezogen werden kann. Das Betätigungselement 11 ist an seinem unteren Ende eingespannt und entweder so geformt oder so angeordnet, daß es gegenüber einer gestrichelt eingezeichneten Ruhelage vorgespannt ist. In der Zeichnung trägt das Betätigungselement 11 einen Druckhammer 21 zum Einsatz in einen Drucker.

Der Permanentmagnet 12 ist U-förmig ausgestaltet und weist zwei Polflächen 24, 25 auf, die dem Polpaar 16, 17 des Magnetkerns 10 entsprechen und gegenüberliegen, und ist für eine hin und her gehende Bewegung in Bezug auf den Magnetkern auf einem Schienenpaar 26 gleitend angeordnet. Der Permanentmagnet 12 kann dabei etwa in der dargestellten Weise durch eine Schubstange 27 bewegt werden, die exzentrisch an einer rotierenden Scheibe angelenkt ist, die wiederum auf einer Welle 29 befestigt ist, die durch einen Motor (nicht gezeigt) angetrieben werden kann. Die Welle 29 trägt außerdem eine mit Schlitzen 31 versehene Scheibe 30, wobei die Schlitze 31 beispielsweise durch einen Photodetektor 32 abgefühlt werden. Dieser Photodetektor liefert ein Torschaltsignal an eine Steuerschaltung 33, die in Verbindung mit einem Auslösebefehl die Erregung der Kompensationsspule 13 bewirkt.

Im Betrieb bewirken die Rotation der Welle 29 und der darauf befestigten Scheibe 28 eine hin und her gehende Bewegung des Permanentmagneten 12 gegenüber dem Magnetkern 10. Der den Magnetkern durchsetzende Magnetfluß liefert die Anziehungskraft für das Betätigungselement 11 an den Polflächen des Polpaares 14, 15, wodurch das Betätigungselement 11 in der mit ausgezogenen Linien dargestellten Position gehalten wird. Die Grenze der hin und her gehenden Bewegung oder die größte Ausdehnung des Luftspaltes D zwischen Permanentmagnet und Magnetkern wird durch diejenige Flußdichte des Magnetflusses bestimmt, der zum Halten des Betätigungselements in der dargestellten Position erforderlich ist. Die höchstzulässige Luftspaltbreite ist diejenige, die erforderlich ist, um das Betätigungselement gerade noch in der durch ausgezogene Linien dargestellte Position zu halten. Der kleinste Luftspalt ist wiederum derjenige, der erforderlich ist, um das Betätigungselement aus einer freistehenden Position anzuziehen. Wenn der Permanentmagnet hin und her bewegt wird, dann verändert sich die Flußdichte sowohl im ersten Polpaar 14, 15 als auch im Mittelschenkel zyklisch zwischen einem ersten hohen Wert 35 und einem zweiten niedrigen Wert 36 in Fig. 2a. Soll das Betätigungselement ausgelöst werden, dann wird ein Auslösebefehl der Steuerschaltung 33 zur Erregung der Kompensationsspule 18 zugeführt. Dieser Auslösebetehl ist dabei so gesteuert, daß er gleichzeitig mit dem Zeitpunkt wirksam wird, an dem der Magnetfluß an den dem Betätigungselement 11 gegenüberliegenden Polflächen des Polpaares 14, 15 auf einem niedrigen Wert ist. Diese Koinzidenz wird durch die Position der Schlitze 31 der Taktgeberscheibe und durch den Photodetektor 32 bestimmt. Zu diesem Zeitpunkt ist nur ein kleiner, die Kompensationsspule 13 durchfließender Strom erforderlich, damit das Betätigungselement ausgelöst werden kann. Es sei angenommen, daß die Flußrichtung von dem Nordpol des Permanentmagneten durch den Mittelschenkel 18 des Magnetkerns und durch den parallen Flußpfad vom Pol 14, Block 20 und Pol 15 und von dort zum Südpol des Permanentmagneten verläuft.

Die Kompensationsspule 13 liefert bei Erregung einen zusätzlichen Magnetfluß in der gleichen Richtung wie der durch den Permanentmagneten im Mittelschenkel erzeugte Fluß. Der neu erzeugte Magnetfluß verteilt sich jedoch über zwei Flußpfade, wobei der eine über den Süd- und Nordpol des Permanentmagneten und zurück verläuft, während der größere Teil des zusätzlichen magnetischen Flusses in der Gegenrichtung gerichtet ist und dem ursprünglichen Fluß durch das erste Polpaar 14, 15 am Betätigungselement entgegengerichtet ist. Das erzeugt einen Kompensationsfluß in diesem Schenkel, so daß am Punkt 37 (Fig.2a) der Haltefluß so weit verringert wird, daß das Betätigungselement 11 sich in die gestrichelt dargestellte Position bewegt.

Man sieht aus F i g. 2, daß der optimale Zeitpunkt für die Erregung der Kompensationsspule am Punkt 37 liegt, wo dann der Auslösestrom 38 mit dem niedrigsten Wert der Flußdichte durch die Polschuhe des Polpaares 14, 15 zusammenfällt. Diese Wirkung erfordert damit den kleinsten Kompensationsstrom für eine Betätigung des Betätigungselements. Die Bewegung des Betätigungselements aus seiner vorgespannten Position heraus ist bei 39 (Fig. 2c) gezeigt. Der Strom wird nur kurzzeitig an die Kompensationsspule angelegt, so daß der den Permanentmagneten durchsetzende Magnetfluß auf das nach dem Aufschlag zurückprallende Betätigungselement eine Anziehungskraft ausübt und es aus der Auslöseposition wieder zurückholt. Obgleich der Permanentmagnet zum Wiederanziehen des Betätigungselements verwendet werden kann, können auch andere Vorrichtungen, wie eine zusätzliche Spule oder eine mechanische Rückstellvorrichtung für die Rückstellung des Betätigungselements eingesetzt werden.

Die magnetische Betätigungsvorrichtung kann auch so aufgebaut sein, wie dies Fig. 3 zeigt. Hier wird ein rotierender Permanentmagnet verwendet, der eine zyklische Veränderung des das angezogene Betätigungselement durchfließenden Magnetflusses bewirkt. Der Magnetkern 40 ist hier in einer anderen Ebene dargestellt als in Fig. 1, hat aber genauso einen Mittelschenkel41, ein erstes Polpaar 42, 43 und ein zweites Polpaar 44, 45. Die Kompensationsspule 46 ist wiederum auf dem Mittelschenkel41 angebracht.

Das Betätigungselement 47 weist einen magnetisch permeablen Block 48 auf, der durch den an dem ersten Polpaar 42, 43 auftretenden Magnetfluß gegen die Vorspannung der Feder 49 angezogen wird. Der erregende Magnetfluß wird durch einen Permanentmagneten 50 erzeugt, der auf einer drehbaren Welle 51 angeordnet ist, die außerdem die nicht gezeigte Taktgeberscheibe trägt. Der Permanentmagnet ist mit Nuten 52 versehen und verändert während seiner Drehung die Dichte des den Kern, die Polflächen und damit auch den Mittelschenkel und die das Betätigungselement festhaltenden Polflächen durchsetzenden magnetischen Flusses. Die Kompensationswicklung kann in Verbindung mit der Taktgeberanordnung in Fig. 1 erregt werden und gibt das Betätigungselement zum Zeitpunkt der geringsten Flußdichte frei. Dadurch läßt sich die Kompensationsspule mit einem relativ geringen Strom ansteuern.

Selbstverständlich läßt sich die Betätigungsvorrichtung konstruktiv durchaus noch etwas abändern, und es sind andere Anordnungen für eine Relativbewegung zwischen einem Permanentmagneten und dem Magnetkern denkbar, oder es könnten zusätzliche Rückstellwicklungen vorgesehen sein. Die verschiedenen Polflächen können außerdem zur Verhinderung des Anhaftens der relativ beweglichen Teile mit einem nichtmagnetischen Material überzogen sein. Bei der mit rotierendem Permanentmagneten arbeitenden Ausführungsform können ebenso mehrere Magnete benutzt werden.

## Patentansprüche

1. Elektromechanische Betätigungsvorrichtung, bei der ein einseitig eingespannter Anker als Betätigungselement entgegen einer federnden Vorspannung gegen die Polschuhe eines permanentmagnetischen Kreises gezogen ist und durch Ansteuerung einer auf einem Schenkel des den permanentmagnetischen Kreis bildenden Magnetkerns angeordneten Kompensationsspule auslösbar ist, dadurch gekennzeichnet,
daß der Magnetkern (10) ein zweites Polpaar (16, 17) aufweist, dem die beiden Pole (24, 25) des Permanentmagneten unter Bildung eines Luftspaltes (D) gegenüberliegen, wobei die Kompensationsspule (13,46) auf einem zwischen den beiden Polpaaren zusätzlich ausgebildeten Querschenkel (18, 41) des Magnetkernes (10) sitzt,
daß zur zyklischen Veränderung der Größe des Luftspaltes und damit des magnetischen Widerstandes in diesem Flußpfad der Permanentmagnet (12; 50, 52) relativ zum Magnetkern zyklisch bewegbar ist, wodurch der den Magnetkern (10) durchsetzende magnetische Fluß zyklisch zwischen einem ersten höheren und einem zweiten niedrigeren Wert schwankt, die beide jedoch ausreichen, um das Betätigungselement (11, 47) . am ersten Polpaar (14, 15; 42, 43) angezogen zu halten, und
daß zum Auslösen des Betätigungselementes die Kompensationsspule (13, 46) zum Zeitpunkt des niedrigeren Wertes des magnetischen Flusses in der Weise ansteuerbar ist,
daß in dem Querschenkel (18,41) ein zusätzlicher in gleicher Richtung wie der durch den Permanentmagneten erzeugte Magnetfluß wirkender Magnetfluß erzeugt wird.

2. Vorrichtung nach Anspruch 1, dadurch gekennzeichnet, daß der Permanentmagnet (12) durch eine Antriebsvorrichtung (26, 27, 28) zyklisch hin und her bewegbar ist.

3. Vorrichtung nach Anspruch 1, dadurch gekennzeichnet, daß der Permanentmagnet (50, 51) zwischen den Polschuhen des zweiten Polpaares (44,45) drehbar angeordnet ist.

4. Vorrichtung nach Anspruch 1, dadurch gekennzeichnet, daß mit der Antriebsvorrichtung ein Taktimpulsgeber (30, 31, 32) gekoppelt ist, und
daß damit die Kompensationsspule (13, 46) bei gleichzeitiger Anwesenheit eines Auslösebefehls im Zeitpunkt des Minimums des magnetischen Flusses kurzzeitig ansteuerbar ist.

## Claims

1. Electro-mechanical actuator in which an armature, fixed at one end and acting as actuator element, is attracted against a resilient bias toward the pole pieces of a permanent magnetic circuit, and is releasable by controlling a bucking coil arranged on a leg of the magnetic core forming the permanent magnetic circuit, characterized in that the magnetic core (10) comprises a second pair of pole pieces (16, 17) which face the two pole pieces (24, 25) of the permanent magnet to form an air gap (D), the bucking coil (13; 46) being arranged on a transverse leg (18; 41) of the magnetic core (10), the leg being between the two pairs of pole pieces, that, for cyclically altering the size of the air gap and thus the magnetic resistance in this flux path, the permanent magnet (12; 50, 52) is cyclically movable relative to the magnetic core, so that the magnetic flux passing through the magnetic core (10) varies cyclically between first higher and second lower values which, however, are each sufficient to keep the actuator element (11; 47) attracted to the first pair of pole pieces (14, 15; 42, 43), and that for releasing the actuator element the bucking coil (13; 46) is controllable at the time of occurrence of the lower value of the magnetic flux, in such a manner that an additional magnetic flux is generated in the transverse leg (18; 41), which acts in the same direction as the magnetic flux generated by the permanent magnet.

2. Actuator according to claim 1, characterized in that the permanent magnet (12) is reciprocated cyclically by a drive (26, 27, 28).

3. Actuator according to claim 1, characterized in that the permanent magnet (50, 51) is rotatably arranged between the pole faces of the second pair of pole pieces (44,45).

4. Actuator according to claim 1, characterized in that a clock pulse circuit (30, 31, 32) is coupled to the drive, and that thereby (13, 46) and by the simultaneous presence of a release instruction, the bucking coil (13; 46) is controllable for a short period at the time of occurrence of the minimum of magnetic flux.

## Revendications

1. Dispositif de commande électromécanique, dans lequel une armature retenue d'un seul côté et servant d'élément de commande est attirée, à l'encontre d'une force élastique, vers les pièces polaires d'un circuit à aimantation permanente et peut être libérée par la commande d'une bobine de compensation disposée sur une branche du noyau magnétique formant le circuit à aimantation permanente, caractérisé en ce que le noyau magnétique (10) comporte une deuxième paire de pôles (16, 17) situés en face des deux pôles (24, 25) de l'aimant permanent et formant un entrefer (D), la bobine de compensation (13; 46) étant située sur une branche transversale (18; 41) du noyau magnétique (10), formée en plus entre les deux paires de pôles, en ce que, dans ce trajet de flux, l'aimant permanent (12; 50, 52) est déplacé, de façon cyclique, par rapport au noyau magnétique pour le changement cyclique de la valeur de l'entrefer et donc de la réluctance magnétique, le flux magnétique traversant le noyau magnétique (10) variant ainsi entre une première valeur élevée et une seconde valeur plus faible, les deux étant toutefois suffisantes pour maintenir l'élément de commande (11; 47) contre la première paire de pôles (14,15; 42, 43), et en ce que pour le relâchement de l'élément de commande, la bobine de compensation (13; 46) peut être commandée au moment de la valeur faible du flux magnétique de telle sorte qu'un flux magnétique supplémentaire est généré dans la branche transversale (18; 41), qui agit dans la même direction que le flux magnétique généré par les aimants permanents.

2. Dispositif selon la revendication 1, caractérisé en ce que l'aimant permanent (12) peut être déplacé, de façon cyclique, dans les deux directions par un dispositif d'entraînement (26, 27, 28).

3. Dispositif selon la revendication 1, caractérisé en ce que l'aimant permanent (50, 51) est monté en rotation entre les pièces polaires de la seconde paire de pôles (44, 45).

4. Dispositif selon la revendication 1, caractérisé en ce qu'un générateur d'impulsions de chronologie (30, 31, 32) est couplé au dispositif d'entraînement, de telle sorte que la bobine de compensation (13; 46) peut être commandée pendant un bref instant alors qu'une commande de relâchement est simultanément présente au moment du minimum du flux magnétique.
